# EUROPÄISCHE PATENTANMELDUNG

(11) **EP 1 516 749 A2**
(43) Veröffentlichungstag der Anmeldung: **23.03.2005**
(21) Anmeldenummer: 04021660.8
(22) Anmeldetag: 11.09.2004
(51) Int. Cl.: B42D 1/00, B42D 15/10

(54) **Reisepass mit plastifizierter Personalisierseite und Verfahren zur Herstellung von einem Reisepass mit plastifizierter Personalisierseite**

(30) Priorität: 19.09.2003 DE 10343389
(71) Anmelder: Austria Card Plastikkarten und Ausweissysteme GmbH, 1232 Vienna (AT)
(72) Erfinder: Mitterhofer, Erik, 1120 Wien (AT); Prancz, Markus, 1200 Wien (AT); Rausch, Christian, 1220 Wien (AT); Reissig, Maximilian, 2380 Perchtholdsdorf (AT)
(74) Vertreter: Riebling, Peter, Dr.-Ing.

(57) **Zusammenfassung**

Die Erfindung betrifft einen Reisepass (1) mit einer plastifizierten Personalisierseite (20), die aus einem Papier- oder Folienblatt besteht, auf dessen Oberfläche teilweise eine laserfähige, transparente und thermoplastische dünne Folie (5) auflaminiert ist, in der Art, dass die Umklapp- oder Knickkante und der Bereich für die Naht (4) zum Zusammenfassen mehrerer Passbuch-Innenseiten frei bleibt. Dadurch muss der übliche Herstellprozess eines Reisepass-Büchleins nicht abgeändert werden.

Der Personalisierbogen (2) und/oder der Vorsatz (21) können dabei wahlweise aus Papier oder oPP-Folie gebildet werden. Bei dieser Art der Herstellung bleibt die Biegeflexibilität erhalten.

In einer weiteren Ausführung ist auf der Rückseite des Personalisierbogens (2) und/oder des Vorsatzes (21) ein Element mit einem Integrierten Schaltkreis (IC) und einer Antenne befestigt, so dass damit ein maschinell lesbares Reisedokument mit hoher Haltbarkeit und schwerer Fälschbarkeit erzeugt wird.

## Beschreibung

Gegenstand der Erfindung ist ein Reisepass mit mindestens einer plastifizierten Personalisierseite zur Personalisierung mittels Laser und ein Verfahren zur Herstellung nach dem Oberbegriff des Anspruches 1.

In der **EP01008459B1** wird ein Verfahren zur Herstellung eines Ausweises beschrieben, bei dem die Personalisierseite mit den anderen Blättern mit einem im Klapp- oder Faltbereich angeordneten und dort längs verlaufenden KunststoffBand zusammengehalten ist, das durch Vernähen mit den Blättern verbunden ist. Die Anbringung eines zusätzlichen Bandes ist jedoch mit einem erhöhten Aufwand verbunden und das Umfalten der Blätter ist hierdurch erschwert.

In der **EPO0936976B1** wird ein Pass mit einer Personalisierseite beschrieben, die mit einem heißhärtenden Kunststoff, wie zum Beispiel aus Polycarbonat, laminiert ist. Die beiden, die Personalisierseite abdeckenden Laminierfolien sind in den Klappbereich geführt und bilden dort ein Kunststoffscharnier. Damit wird das Umblättern jedoch stark erschwert.

In der **EP01245407A2** wird ein Lagen-strukturierter und flexibler Datenbogen eines Sicherheitsdokumentes beschrieben, der beispielhaft eine obere, laserfähige Polycarbonat Lage und eine innere Laminatlage aus Teslin beinhaltet und diese Lage molekular mit einer rückseitigen Lage aus HDPE verbunden ist. Weil die Folien auch hier in den Umklappbereich geführt sind, ist das Umblättern erschwert.

Aufgabe der vorliegenden Erfindung ist die kostengünstige Herstellung eines Reisepasses mit einer laserpersonalisierbaren Seite unter Beibehaltung der bisher üblichen Herstellprozesse beim Binden eines Reisepasses und bei der Benutzung, insbesondere bei der Öffnung und beim Schließen eines Reisepassbuches mit entsprechender Standfestigkeit der Biegestelle.

Die Aufgabe wird durch die technische Lehre des Verfahrens und einem nach dem Verfahren hergestellten Reisepass gelöst.

Wesentlich ist, dass in der ersten Ausführung im Bereich der Klapp- oder Knickkante ― in der auch der Nahtbereich angeordnet ist, das bloße Papiersubstrat als Biegescharnier verwendet wird. Dies bedeutet, dass sich das Papiersubstrat über die Klapp- oder Knickkante hinweg zur anderen Seite des Passbuches erstreckt. In einer zweiten Ausführungsform ist dies ebenfalls vorgesehen, nur dass das Papiersubstrat im Klapp- oder Knickbereich zusätzlich mit einer biegeweichen Folie armiert ist.

Nach der Erfindung ermöglicht die plastifizierte Personalisierseite sowohl die individuelle Personalisierung mittels Laser zur Herstellung eines fertigen Passbuches als auch den Einbau eines maschinenlesbaren Integrierten Schaltkreises (IC's) mit einer kontaktlosen Datenübertragungseinrichtung.

Für die Herstellung der Personalisierseite wird ein spezielles Laminierverfahren verwendet, das die ― aus Papier bestehende - Personalisierseite mit beidseitig und lediglich teilweise (=stückweise) angeordneten, polymeren Folien verbindet und im Nahtbereich des Passbuches das Papier der Personalisierseite von Kunststoff frei hält und deshalb keine Änderung des Verbindungsnahtprozesses bei der Herstellung erforderlich macht. Dabei bleibt die gewohnte Biegeflexibilität eines Passbuches erhalten.

Die plastifizierte Personalisierseite ermöglicht die individuelle Personalisierung mittels Laser in der auflaminierten, zumindest einen Kunststoff-Folie, insbesondere jedoch der innenliegenden Folie von zwei auflaminierten Kunststoff-Folien eines fertigen Passbuches.

Der optionale Einbau eines maschinenlesbaren Integrierten Schaltkreises (IC's) mit einer kontaktlosen Datenübertragungseinrichtung ist eine weitere Ausführung der Erfindung.

In einer weiteren Ausführungsform wird die plastifizierte Personalisierseite mit dem maschinenlesbaren IC und der kontaktlosen Übertragungseinrichtung als sogenannter Vorsatz auf die Buchrücken-Innenseite laminiert. Dabei wird die üblicherweise aus Sicherheitspapier gebildete Personalisierseite grafisch als Vorsatzseite ausgebildet und diese Papierseite wird ohne Plastifizierung über den Buchrücken gezogen.

Dadurch ist der Reisepasseinband vorderseitig durch die Plastifizierung mit dem IC und der Übertragungseinrichtung zwar steifer, aber der Buchrücken, die Naht und die Rückseite des Reisepasseinbandes sind so wie bisher ausgeführt. Das Umklappen ist damit nicht erschwert.

In einer Weiterbildung der Erfindung ist vorgesehen, dass auch die Rückseite des Reisepasseinbandes plastifiziert ausgeführt wird und nur der Bereich der Naht nicht plastifiziert ist. Diese Methode kann ebenso bei der Personalisierseite angewendet werden.

Bei diversen Versuchen wurde festgestellt, dass der Personalisierbogen im Laminationsprozess mit den diversen Laminaten festgehalten werden muss. Wenn zum Beispiel über eine zu große Fläche keine Fixierung des Personalisierbogens erfolgt, tritt eine gewisse Welligkeit ein, die eine Weiterverarbeitung stört und eine qualitativ unakzeptable Anmutung bewirkt.

Erfindungsgemäß wird daher die Verwendung der üblichen Papiersubstrate für die Herstellung des Personalisierbogens vorgeschlagen. Wesentlich hierbei ist, dass sich das Papiersubstrat über die mittige Naht hinweg auf die gegenüberliegende Seite des Passbuches erstreckt.

Alternativ wird die Verwendung sogenannter oPP-Substrate (Securency Pty Ltd, - a joint venture between UCB Films ― BOPP ... biaxially orientated polypropylene, z.B. Guardian polymeric base for bank notes und der Reserve Bank of Australia (CSIRO and Note Printing of Australia)) Domtar Inc. of Montreal bzw. Mobil Oil Corporation (Multilayer-Films z.B. WO 96/00146, WO 97/01438, WO 99/54148, WO 00/74948, WO 00/74936, WO 00/18575), vorgeschlagen, die zum Teil im Bereich der Herstellung von Banknoten bereits weltweit verwendet werden und ebenfalls gut bedruckbar und biegeweich sind.

Erfindungsgemäß wurde erkannt, dass sie für ein Gelenk stabil genug und nähbar sind.

Bei der Herstellung der Laserfähigkeit der Personalisierseite werden laserfähige PC-Folien mit entsprechenden Aussparungen verwendet. Diese Aussparungen können sehr einfach mittels Stanz- oder Bandstahlschnittwerkzeugen oder aber mittels Laser hergestellt werden.

Der Vorteil der Verwendung von Laminierbögen mit Aussparungen liegt in der einfachen Verarbeitung, da das Zusammentragen von Laminierbögen, deren positionsgenauer Registrierung beziehungsweise Passerung durch einen DreiPunkt Kantenanschlag oder durch optoelektronische Registrierung besonders genau und kostengünstig durchgeführt werden kann.

Die Erfindung sieht die Lamination derartiger Bögen in einer Heiz-Kühl-Transferpresse vor. Im vorliegenden Fall müssen die Aussparungen insofern berücksichtigt werden, als zu dünne Bleche rasch Verformungen aufweisen und das gesamte Laminat negativ beeinflussen. Üblicherweise wird in diesem Fall die Pressblechdicke etwas erhöht.

Der Laminiervorgang in einer Heiz-Kühl-Transferpresse beruht auf der Aufschmelzung der thermoplastischen Substrate. Üblicherweise können damit thermoplastische Folien ohne Haftvermittler miteinander verbunden werden.

Bei PC-Folien werden üblicherweise Laminiertemperaturen von 190 bis 200°C benötigt und die Flächenpresskräfte in der Heizpresse liegt dabei üblicherweise bei etwa 300 N/cm² und in der Kühlpresse im Bereich von etwa 500 N/cm². Aus verschiedenen Gründen kann es von Vorteil sein, einen Haftvermittler einzusetzen, der eine um einige 10 Grad geringere Laminiertemperaturen zulässt und dadurch zum Beispiel die thermische Belastung von Druckfarben reduziert.

Sicherheitstechnisch können derartige Haftvermittler bereits teilreaktiv ausgeführt werden, so dass der Haftverbund vergleichbar mit der direkten Verschmelzung wird. Allerdings fallen bei der Verwendung einer Haftvermittlerschicht zusätzliche Prozesse und Kosten an.

Die Erfindung ist grundsätzlich nicht auf laserfähige PC-Folien beschränkt, sondern kann mit thermoplastischen und laserfähigen Folien, wie PETP und/oder HDPE und/oder Bayfol ® und dergleichen Folienmaterialien realisiert werden.

Im Fall des Verbundes von Papier mit einer PC Folie muss kein Haftvermittler verwendet werden, da Papiersubstrate thermisch sehr hoch belastbar sind. Hier spielt oftmals der Einbau von diffraktiven Strukturen eine Rolle, da derartige holografische oder kinegrafische Elemente möglichst innenliegend angeordnet werden sollen und diese Elemente bei PC-Laminiertemperaturen bereits leichte Gelbfärbungseffekte aufweisen.

Im Fall des Verbundes von oPP-Folien-Substraten mit PC-Folien oder mit PETP oder HDPE oder generell mit Folien auf Basis von Polyolefinen ist die Verwendung geeigneter Haftvermittler und eine Lamination bei geringeren Temperaturen sinnvoll und notwendig. Dies trifft auch zu, wenn zusätzlich HDPE-Overlay-Folien verwendet werden und/oder wenn vorlaminierte flächige Elemente mit einem IC und einer Antenne eingebaut werden.

Generell ist darauf zu achten, dass beim Mehrlagenverbund mit einer Papierinnenlage die Delamination beziehungsweise Spaltung an den Stanzkanten beziehungsweise Ecken ein Problem ist. Dies kann durch ein stückweises Freistanzen des Papiersubstrates in diesen berandeten Bereichen behoben werden.

Dies bedeutet, dass im Randbereich des Papiersubstrats längliche Aussparungen angeordnet sind, deren Längsachse sich parallel zu der Randbegrenzung erstreckt. Diese Aussparungen haben einen gegenseitigen Abstand voneinander, so dass der Rand des Papiersubstrats mit dem Rand des Dokuments an einigen Stellen abschließt, während an anderen Stellen die dort angeordnete Aussparung den Rand des Papiersubstrates vom Rand des Dokumentes zurückspringen läßt.

In diesen zurückversetzten Bereichen sind deshalb die ober- und unterhalb des Papiersubstrats angeordneten Laminierfolien unmittelbar miteinander verbunden und schützen so den nach innen verlegten Rand des Papiersubstrats vor Beschädigungen.

Dabei können dann durch die Aussparungen hindurch transparente thermoplastische Folien einen direkten Schmelzverbund erzielen und es ist dabei ein zusätzlicher Durchsichteffekt als Sicherheitsmerkmal gegeben.

Erfindungsgemäß wird eine plastifizierte Personalisierseite zur Personalisierung mittels Laser derart vorgeschlagen, dass der Faltbereich der Personalisierseite derart gestaltet ist, dass sowohl der bisher übliche Nähprozess verwendet werden kann, als auch die Art und Weise des Öffnen und Schließens des fertigen Büchleins gegenüber bisherigen und nicht plastifizierten Seiten keine negativen Handhabungseffekte aufweist.

Darüber hinaus wird die Möglichkeit des Einbaus eines maschinenlesbaren Integrierten Schaltkreises (IC's) mit einer entsprechenden Vorrichtung zur kontaktlosen Datenübertragung vorgeschlagen.

Für die Herstellung der Personalisierseite wird die Verwendung der bisher üblichen Papierseiten oder von biaxial gereckten Polypropylen (oPP) Folien vorgeschlagen und es wird die Bedruckung beziehungsweise grafische Gestaltung entsprechend der üblichen und in den diversen ICAO beziehungsweise ISO Normen festgelegten Standards ausgeführt.

Die etwa 100 bis 120 µm dicke Personalisierseite wird in Bogenform mit teilflächenweise vorhandenen polymeren Folien derart laminiert, dass zumindest der Bereich der Biegekante entweder ganz oder überwiegend freigehalten wird. Der Herstellprozess des Passbuches, insbesondere der Falt- beziehungsweise Falzprozess, sowie der Nähprozess können so wie bisher ausgeführt werden. Das Passbuch kann zum Beispiel aus einem Zweifachnutzen durch eine Konturbestanzung endgefertigt werden.

Unter teilflächenweise vorhandenen polymeren Folien werden für die Laserpersonalsierbarkeit bevorzugt Folien aus Polycarbonat (PC), HDPE, PETP und dergleichen thermoplastische Polymere mit entsprechenden Laserinitiatoren, die bei einer typischen Nd:YAG Laserbearbeitung bei 1.064 nm die Herstellung von Graustufen ermöglicht, vorgesehen. Die Dicke dieser PC-Schicht beziehungsweise Folie beträgt typisch 50 bis 250 µm und insbesondere 80 bis 120 µm.

Diese laserfähige, transparente, sich lediglich über einen Teil der Fläche der papiernen Personalisierseite erstreckende Folie, bevorzugt als PC-Folie (Polycarbonat) ausgebildet, wird bevorzugt direkt auf die grafisch gestaltete Personalisierseite laminiert. Der Haftverbund kann dabei mittels Druck und Temperatur als auch durch zusätzliche Haftvermittler hergestellt werden. Zusätzlich kann durch den Laminiervorgang bei geeigneter Gestaltung der Pressbleche eine Strukturierung der polymeren Oberfläche erfolgen. Dabei können vertiefte als auch erhabene Strukturen hergestellt werden. Die Strukturen können grafisch gestaltet sein, sie können Mikrostrukturen, Mikroschriften, Mikrozeichen, Guillochen, Linsen und/oder diffraktive Elemente enthalten.

Wahlweise kann auf diese laserfähige transparente und teilflächig vorhandene PC-Folie eine weitere transparente laserfähige, jedoch insbesondere nicht laserfähige und ebenfalls nur teilflächig vorhandene Folie laminiert werden. Diese transparente Folie kann eine 50 bis 250 µm dicken PC-Folie oder eine HDPE-Folie oder eine PETP-Folie oder eine oPP-Folie sein. Die bevorzugte Dicke liegt im Bereich 10 bis 100 µm, insbesondere 15 bis 50 µm.

Einige Ausführungsbeispiele der Erfindung werden nachfolgend anhand der Zeichnungsfiguren näher beschrieben.

Dabei zeigen:
- Figur 1:: eine schematische Darstellung eines erfindungsgemäßen Reisepasses mit der Personalisierseite.
- Figur 2:: die Draufsicht auf einen Reisepass in geöffneter Stellung.
- Figur 3a:: die schematische Darstellung des Personalisierbogens mit der laserfähigen Folie als Schnitt a-a in Fig. 8 in einer ersten Ausführung.
- Figur 3b:: die schematische Darstellung des Personalisierbogens mit der laserfähigen Folie als Schnitt b-b in Fig. 8 nach der ersten Ausführung.
- Figur 4a:: eine weitere schematische Darstellung des Personalisierbogens mit
der laserfähigen Folie als Schnitt a-a in Fig. 8 nach einer zweiten Ausführung.
- Figur 4b:: eine weitere schematische Darstellung des Personalisierbogens mit
der laserfähigen Folie als Schnitt b-b in Fig. 8 in der zweiten Ausführung.
- Figur 5a:: eine weitere schematische Darstellung des Personalisierbogens mit
der laserfähigen Folie als Schnitt a-a in Fig. 8 in einer dritten Ausführung.
- Figur 5b:: eine weitere schematische Darstellung des Personalisierbogens mit
der laserfähigen Folie als Schnitt b-b in Fig. 8 nach der dritten Ausführung.
- Figur 6a:: eine weitere schematische Darstellung des Personalisierbogens (2)
mit der laserfähigen Folie als Schnitt a-a in Fig. 8 nach einer vierten Ausführung.
- Figur 6b:: eine weitere schematische Darstellung des Personalisierbogens (2)
mit der laserfähigen Folie als Schnitt b-b in Fig. 8 nach der vierten Ausführung.
- Figur 7a:: eine weitere schematische Darstellung des Personalisierbogens mit
der laserfähigen Folie als Schnitt a-a in Fig. 8 in einer fünften Ausführung.
- Figur 7b:: eine weitere schematische Darstellung des Personalisierbogens mit
der laserfähigen Folie als Schnitt b-b in Fig. 8 in der fünften Ausführung.
- Figur 8:: eine schematische Darstellung eines Zweifach-Laminat-Nutzens bestehend aus dem Personalisierbogen und der laserfähigen Folie in einer ersten Ausführung.
- Figur 9:: eine schematische Darstellung eines Zweifach-Laminat-Nutzens bestehend aus dem Personalisierbogen und der laserfähigen Folie in einer zweiten Ausführung.

In Figur 1 ist eine schematische Darstellung eines erfindungsgemäßen Reisepasses (1) mit der Personalisierseite (2) in teilaufgeklappter Stellung dargestellt, und auf der Vorderseite der Personalisierseite (2) ist innen eine Overlayfolie (8) angebracht.

Die Personalisierseite (2) ist direkt mit der grafischen Gestaltung (9), der ICAO-Zeile (22), der Laserpersonalisierung (10) und einer wahlweise vorhandenen diffraktiven Struktur (7) versehen oder alternativ ist die Personalisierseite (2) mit einer weitgehend transparenten laseraktiven Folie (5) versehen.

Die Personalisierseite (2) wird mit anderen Passbuchinnenbögen (11, 12, 13) und dem Reisepasseinband (3) mit der Naht (4) zu einem Reisepassbuch (1) gefertigt. Auf dem Reisepasseinband (3) ist innenseitig der sogenannte Vorsatz (21) laminiert. Das Passbuch (1) wird im zusammengebauten Zustand üblicherweise mit einer Passnummer (23) versehen, wobei die Nummer meist aus gelaserten Löchern besteht.

Der erfindungsgemässe Reisepass (1) ist mit einer oder mehreren plastifizierten Personalisierseiten (20) und/oder einem oder mehreren plastifizierten Vorsätzen (21), sowie weiteren Passbuchinnenbögen (11, 12, 13) ausgerüstet. Die Passbuchinnenbögen (11, 12, 13) sind im Mittenbereich miteinander verbunden und bilden dort eine Knick- oder Klappkante, die ein Umblättern oder Umknicken der einzelnen Seiten ermöglicht.

Die Plastifizierung der Personalisierseite (2) und/oder des Vorsatzes (21) wird erfindungsgemäß nach den Figuren 3 und 4 derart ausgeführt, dass im Bereich der Klapp- oder Knickkante, in dem auch der Nahtbereich (4) angeordnet ist, bevorzugt keine Plastifizierung (Fig. 3a, b; 4a; b) oder nur eine sehr dünne Plastifizierung (Fig. 5a, b; 6a, b; 7a, b) gegeben ist und deshalb ein Nähprozess verwendet werden kann und insbesondere das Blättern in einem Passbuch (1) wie bei den herkömmlichen Exemplaren erfolgen kann.

Dabei wird berücksichtigt, dass die Personalisierseite (2) an den Kanten ohne Plastifizierung delaminieren kann und es werden daher zum Schutz gegen Delamination Ausstanzungen (18) ― siehe Figur 8 - vorgesehen.

Die Figur 2 zeigt die Draufsicht auf einen Reisepass (1) in geöffneter Stellung und Figuren 3a und b die schematische Darstellung des Personalisierbogens (2) mit der laserfähigen Folie (5), der Overlayfolie (15) und den optionellen Haftvermittlerschichten (6), wobei der Personalisierbogen (2) bis an den Rand gezeichnet ist und dies nur im Bereich zwischen den Ausstanzungen (18) derart gegeben ist.

Die Zeichnungsfiguren 3 bis 7 tragen die Zusatzbezeichnung "a" oder "b". Die Bezeichnung "a" gilt für den Schnitt nach der Linie a-a in Figur 8, während "b" den Schnitt "b-b" in der gleichen Figur betrifft.

Der Schnitt a-a ist durch den Randbereich der Personalisierseite 2 außerhalb der Ausstanzung 18 gelegt, während der Schnitt b-b durch den Randbereich der Personalisierseite 2 im Bereich der Ausstanzung 18 gelegt ist.

Der in Fig. 3a, b gezeigte Laminatverbund (15, 6, 2, 6, 5) kann grundsätzlich auch auf der der Naht 4 anschließenden Blattseite ausgeführt sein, wodurch eine bessere Planlage des freien Bereichs des Personalisierbogens (2) gegeben ist.

Die Figur 3a zeigt, dass das Papiersubstrat der Personalisierseite außerhalb der Ausstanzung 18 bis zum Randbereich fortgeführt ist.

Figur 3 b zeigt hingegen, dass das Papiersubstrat jedoch randseitig auf stückweise sich linienförmig fortsetzenden Bereichen ausgestanzt ist (Ausstanzung 18). Im Bereich der Ausstanzung 18 ist somit das Papiersubstrat vom Rand zurück versetzt und der Randbereich wird im Bereich dieser Ausstanzung unmittelbar durch die dort miteinander verbundenen Folien 5, 15 gebildet. Dadurch ist der Randbereich des Papiersubstrats stückweise durch die laminierten Folien armiert und gegen Delamination geschützt.

Dieser randseitig Schutz gegen Delamination ist im übrigen bei allen anderen Figuren 4 bis 7 ebenfalls gegeben. Weil die gleichen Verhältnisse gelten, wird auf eine gesonderte Erläuterung verzichtet.

Die in Figur 3 eingezeichnete Plastifizierung des Buch-rückseitigen Personalisierbogens (2) bewirkt, dass diese Passbuchseite nicht beschriftbar oder bestempelbar ist und deshalb kann diese Seite einige 10 bis 20 mm nach der Naht (4) abgeschnitten beziehungsweise abgestanzt ausgeführt werden, was in Figur 3a, b mit der Linie (24) angedeutet wird und in Figur 9 mit der Beschnittlinie (24) zusätzlich schematisch dargestellt ist,

Figur 4a und b zeigen eine weitere schematische Darstellung des Personalisierbogens (2) mit der laserfähigen Folie (5), einer diffraktiven Struktur (7) und den Overlayfolien (8, 15) und den optionellen Haftvermittlerschichten (6) und dem vorlaminierten flächigen Element mit IC und Antenne (16),

Figur 5a, b zeigt eine weitere schematische Darstellung des Personalisierbogens (2) mit der laserfähigen Folie (5), der diffraktiven Struktur (7) und der Overlayfolie (8), wobei diese über den Nahtbereich (4) verlängert ausgeführt ist,

Figur 6a, b zeigt eine weitere schematische Darstellung des Personalisierbogens (2) mit der laserfähigen Folie (5), der diffraktiven Struktur (7), der Overlayfolie (8) und der Overlayfolie (15), wobei hier keine Haftvermittlerschichten (6) vorgesehen sind und die sehr dünnen Overlayfolien (8, 15) um die Falzung beziehungsweise die Naht (4) geführt werden und im Anschluß an die Naht beendet werden, so dass dieses Buch-rückseitige Blatt des Personalisierbogens (2) ohne Plastifizierung ausgeführt ist und damit beschreib- und bestempelbar ist,

Figur 7a, b zeigt eine weitere schematische Darstellung des Personalisierbogens (2) mit der laserfähigen Folie (5), der diffraktiven Struktur (7), der Overlayfolie (8) und der Overlayfolie (15) mit eingebautem vorlaminiertem flächigen Element mit einem IC und einer Antenne (16).

Die in den Figuren 3 bis 7 dargestellten Personalisierbögen (2) können gemäß einer alternativen Ausführungsform als Vorsatz (15) verwendet werden, wobei in diesem Fall auf die Anbringung der Personalisierung und eines Fotos und einer ICAO Zeile sowie generell auf eine Laserbarkeit verzichtet werden kann. In dieser Variante kann jedoch der IC mit der Antenne sehr gut integriert werden und die übliche Passbuchfertigung kann beibehalten werden und dabei muss lediglich der Reisepasseinband mit dieser Modifikation ausgeführt werden.

Figur 8 zeigt eine weitere schematische Darstellung eines Zweifach-Laminat-Nutzens bestehend aus dem Personalisierbogen (2) und der laserfähigen Folie(5) und je nach Ausführungsform der Haftvermittlerschicht (6), der Overlayfolie (8) und gegebenenfalls der Overlayfolie (15) beziehungsweise dem vorlaminierten flächigen Element mit IC und Antenne (16) und den Bereich der grafischen Gestaltung der Personalisierseite (9).

Nach Figur 8 und 9 wird der Mehrfachnutzen bogen- oder blattweise einer Laminierpresse zugeführt. Das innenliegende Papiersubstrat ist zusammenhängend randseitig mit den Ausstanzungen 18 versehen.

Die beiden Nutzen werden nach der Herstellung entlang der umlaufenden Kante 9 ausgestanzt. Dies entspricht etwa der Kontur der Passbuch-Innenseite.

In einer anderen Ausführung entspricht die Kontur der Linie 9 einer Übergröße der Passbuch-Innenseite. Zur Herstellung des fertigen Passbuches werden dann die einzelnen, in Übergröße vorhandenen Passbuchinnenseiten zusammengetragen, mit dem Umschlag verbunden und vernäht. Erst dann wird das Passbuch auf die geforderte Außenkontur rundum laufend abgeschnitten oder gestanzt. Damit entspricht die Größe des Reisepasseinbandes 3 der Größe der Passbuch-Innenseiten 2, 11, 12, 13, 21.

Dabei werden bevorzugt alle Bögen beziehungsweise Folien passergenau zusammengetragen und mittels einer Heiz-Kühlpresse zusammenlaminiert und üblicherweise in Streifen gebracht, welche mit den anderen Seiten beziehungsweise Bögen einem Passbuchherstellprozess zugeführt werden.

Die Pressbleche sind auf die einzelnen Lagen abzustimmen, insbesondere müssen eventuelle vertiefte oder erhabene Strukturen der Pressbleche in der gewünschten Position zu den Passbucheinlagen gebracht werden. Die Dicken der Pressbleche und der Ausgleichslagen müssen auf die unterschiedlichen Dicken der Passbucheinlagen beziehungsweise der unterschiedlichen Ausstanzungen(17, 18, 19) abgestimmt werden.

Bei der Herstellung eines Reisepasses mit IC und Antenne (16) wird bevorzugt dieses Element vorlaminiert und anschließend dem Laminierprozess zur Herstellung des Personalisierbogens (2) zugeführt. Die Ausstanzungen (18) dienen dazu, dass der plastifizierte Personalisierbogen (2) beim Blättern und der Benützung an den Kanten nicht delaminiert werden kann.

Die Ausstanzungen (18) ― die vor dem Laminiervorgang im Papier vorgenommen werden - -sind überdies nur beispielhaft angeführt und können geometrisch sehr vielfältig ausgeführt werden, wobei berücksichtigt werden muss, dass der Personalisierbogen (2) zumindest ein zusammenhängendes Gebilde darstellen muss und derart mit den anderen Kunststoff-Folien positionsgenau in eine Laminierpresse gelegt werden kann. Im gezeigten Ausführungsbeispiel bilden die Ausstanzungen langlochförmige Ausnehmungen, die in kurzem Abstand linienförmig aneinander angereiht sind, wobei durch die Ausstanzung die spätere Schnittkante zum Beschneiden der Personalisierseite nach den Fig. 8 und 9 verläuft.

Die Ausstanzung (17) ist derart ausgebildet, dass die Buch-rückseitige Seite des Personalisierbogens (2) vollständig frei bleibt und nach dem Zusammenbau eines Passbuchs (1) berandend gestanzt oder beschnitten werden kann, ohne dass eine Plastifizierung gegeben ist. In einer Weiterführung der Erfindung zeigt Figur 9 eine schematische Darstellung eines Zweifach-Laminat-Nutzens bestehend aus dem Personalisierbogen (2) und der laserfähigen Folie(5) und je nach Ausführungsform der optionellen Haftvermittlerschichten (6), der Overlayfolie (8) und gegebenenfalls der Overlayfolie (15) beziehungsweise dem vorlaminierten flächigen Element mit IC und Antenne (16) und den Bereich der grafischen Gestaltung der Personalisierseite (9), der weitgehend mit dem fertig beschnittenen Passbuch übereinstimmt.

Im Unterschied zu Figur 8 wird in dieser Ausführung lediglich der Nahtbereich (4) durch die Ausstanzung (17) freigehalten. Diese randseitig fortlaufende und durchgehende Ausstanzung (17) betrifft die laserfähige Folie (5) mit der optionellen Haftvermittlerschicht (6) und das vorlaminierte flächige Element mit IC und Antenne (16) und kann die beiden Overlayfolien (8, 15) betreffen.

Falls die beiden Overlayfolien (8, 15) nicht im Bereich der Naht (4) mittels der Ausstanzung (17) eliminiert sind, dann müssen nach den Figuren 5 bis 7 ersatzweise sehr dünne und leicht biegbare Overlayfolien (8, 15) gewählt werden, so dass sowohl die Naht (4) ohne Probleme ausgeführt werden kann und die Biegeeigenschaften beim Blättern in dem Passbuch (1) nicht negativ beeinflusst werden.

In dieser Ausführung wird der fertig plastifizierte Personalisierbogen (2) entlang der Linie (24) beschnitten. In einer Weiterführung der Erfindung kann das vorlaminierte flächige Element mit IC und Antenne (16) auch als nicht vorlaminiert verwendet werden, also die einzelnen Lagen des Elementes (16) direkt mit den anderen Lagen (2, 6, 6, 8, 15) zusammen in einer Laminierpresse verpresst werden.

### BEZUGSZEICHENLISTE

- 1: Reisepass mit laserfähiger Personalisierseite
- 2: Personalisierbogen
- 3: Reisepasseinband
- 4: Naht
- 5: Laserfähige Folie
- 6: Haftvermittlerschicht
- 7: Diffraktive Struktur
- 8: Overlayfolie Personalisierseite innen
- 9: Grafische Gestaltung der Personalisierseite
- 10: Laserpersonalisierung
- 11: Passbuchinnenbogen 2
- 12: Passbuchinnenbogen 3
- 13: Passbuchinnenbogen 4
- 15: Overlayfolie Personalisierblatt außen
- 16: Vorlaminiertes flächiges Element mit IC und Antenne
- 17: Ausstanzung in den Folien (5, 6, 8, 15, 16)
- 18: Ausstanzung in der Personalisierseite (2)
- 19: Ausstanzung in der Overlayfolie (8, 15)
- 20: plastifizierte Personalisierseite
- 21: Vorsatz
- 22: ICAO Zeile
- 23: Nummerierung
- 24: Beschnitt des Buch-rückseitigen Blattes des plastifizierten Personalisierbogens (2) bzw. Schnitt- oder Stanzlinie

## Patentansprüche

1. Reisepass (1) mit plastifizierter Personalisierseite (20) und/oder plastifiziertem Vorsatz (21), sowie weiteren Passbuchinnenbögen (11, 12, 13), die im Mittenbereich miteinander verbunden sind und dort eine Knick- oder Klappkante bilden, die ein Umblättern oder Umknicken der einzelnen Seiten ermöglicht, **dadurch gekennzeichnet, dass** die Knick- oder Klappkante nur durch das Papiersubstrat der Personalisierseite (2) gebildet ist und dass in diesem Bereich eine Naht (4) zum Zusammenfügen der Seiten des Reisepasses angeordnet ist und der Randbereich (9,18) des Papiersubstrats stückweise durch die laminierten Folien armiert und gegen Delamination geschützt ist.

2. Reisepass (1) mit plastifizierter Personalisierseite (20) und/oder plastifiziertem Vorsatz (21), sowie weiteren Passbuchinnenbögen (11, 12, 13), die im Mittenbereich miteinander verbunden sind und dort eine Knick- oder Klappkante bilden, die ein Umblättern oder Umknicken der einzelnen Seiten ermöglicht, **dadurch gekennzeichnet, dass** der Personalisierbogen (2) und/oder Vorsatz (21) aus grafisch gestaltetetem Papier besteht, das beidseitig mindestens teilweise flächenförmig mit einer transparenten, thermoplastischen Folie (5) laminiert ist, welche die Knick- oder Klappkante und die Naht (4) freilässt und der Randbereich (9,18) des Papiersubstrats stückweise durch die laminierten Folien armiert und gegen Delamination geschützt ist.

3. Reisepass (1) mit plastifizierter Personalisierseite (20) und/oder plastifiziertem Vorsatz (21), sowie weiteren Passbuchinnenbögen (11, 12, 13), die im Mittenbereich miteinander verbunden sind und dort eine Knick- oder Klappkante bilden, die ein Umblättern oder Umknicken der einzelnen Seiten ermöglicht, **dadurch gekennzeichnet, dass** der Personalisierbogen (2) aus einer grafisch gestalteten oPP-Folie besteht, die beidseitig mindestens teilweise flächenförmig mit einer transparenten, thermoplastischen Folie (5) laminiert ist, welche die Knick- oder Klappkante und die Naht (4) freilässt.

4. Reisepass nach Anspruch 1 oder 2, **dadurch gekennzeichnet, dass** der Personalisierbogen (2) und/oder der Vorsatz (21) eine Dicke von 90 bis 150 µm, insbesondere 100 bis 120 µm aufweist.

5. Reisepass nach einem der Ansprüche 1 bis 4, **dadurch gekennzeichnet, dass** die elementweisen transparenten und thermoplastischen Folien (5) aus Polycarbonat (PC) Folien mit eingebauten Laserinitiatoren bestehen und eine Dicke von 50 bis 250 µm, insbesondere 80 bis 120 µm aufweisen und eine Ausstanzung (17) aufweisen. (Fig. 3 und 4).

6. Reisepass nach einem der Ansprüche 1 bis 5, **dadurch gekennzeichnet, dass** die elementweisen transparenten, thermoplastischen und laserfähigen Folien (5) mit einer Temperatur größer 120°C, insbesondere größer 150°C und speziell größer 190°C und einem Laminierdruck von größer 200 N/cm², insbesondere größer 300 N/m² und einem Abkühldruck von größer 300 N/cm², insbesondere größer 500 N/cm² auf den Personalisierbogen (2) laminiert wird.

7. Reisepass nach einem der Ansprüche 1 bis 6, **dadurch gekennzeichnet, dass** die elementweisen transparenten, thermoplastischen und laserfähigen Folien (5) eine Haftvermittlerschicht (6) aufweisen. (Fig. 3).

8. Reisepass nach einem der Ansprüche 1 bis 7, **dadurch gekennzeichnet, dass** auf die laserfähige Folie (5) eine diffraktive Struktur (7) appliziert wird. (Fig. 4).

9. Reisepass (1) nach einem der Ansprüche 1 bis 8, **dadurch gekennzeichnet, dass** auf die Folie (5) eine Overlayfolie (8) aus den Materialien Polycarbonat (PC) oder Hochdruck-Polyethylene (HDPE) oder biaxial gerecktem Polypropylen (oPP) oder Folien auf Basis Polyolefinen mit einer Ausstanzung (17) laminiert wird. (Fig. 4).

10. Reisepass nach einem der Ansprüche 1 bis 9, **dadurch gekennzeichnet, dass** auf die Folien (5) eine Overlayfolie (8) aus den Materialien Hochdruck-Polyethylene (HDPE) oder biaxial gerecktem Polypropylen (oPP) ist und mit einer Ausstanzung (19) laminiert wird.

11. Reisepass nach einem der Ansprüche 1 bis 10, **dadurch gekennzeichnet, dass** auf die Rückseite des Personalisierbogens (2) und/oder des Vorsatzes (21) eine Overlayfolie (15) mit der Ausstanzung (17) laminiert wird. (Fig. 6 und 8).

12. Reisepass nach einem der Ansprüche 1 bis 11, **dadurch gekennzeichnet, dass** auf die Rückseite des Personalisierbogens (2) und/oder des Vorsatzes (21) eine Overlayfolie (15) mit der Ausstanzung (19) laminiert wird. (Fig. 7 und 8).

13. Reisepass nach einem der Ansprüche 1 bis 12, **dadurch gekennzeichnet, dass** der Personalisierbogen (2) und/oder der Vorsatz (21) Ausstanzungen (18) aufweist und derart die Folien (8, 5, 6, 15) einen polymeren transparenten beziehungsweise semitransparenten Folienverbund bilden und insbesondere der Rand des Personalisierbogens (2) und/oder des Vorsatzes (21) eine hohe Delaminationseigenschaft aufweist. (Fig. 8).

14. Reisepass nach einem der Ansprüche 1 bis 13, **dadurch gekennzeichnet, dass** auf die Rückseite des Personalisierbogens (2) und/oder des Vorsatzes (21) zuerst ein vorlaminiertes flächiges Element (16) mit einem integrierten Schaltkreis (IC) und einer Antenne positioniert wird und dann eine Overlayfolie (15) mit der Ausstanzung (17, 19) zu einem Verbund laminiert wird. (Fig. 7).

15. Verfahren zur Herstellung von einem Reisepass (1) mit laserfähiger Personalisierseite (20) und/oder plastifiziertem Vorsatz (21) nach einem der Ansprüche 1 bis 14, **dadurch gekennzeichnet, dass** für die Herstellung der Personalisierseite die aus Papier bestehende Personalisierseite (2) mit beidseitig und lediglich teilweise (=stückweise) angeordneten, polymeren Folien (5) laminiert wird und im Nahtbereich (4) des Passbuches das Papier der Personalisierseite (2) von den Folien (5) frei gehalten wird.

16. Verfahren nach Anspruch 15, **dadurch gekennzeichnet, dass** bei der Personalisierung der Personalisierseite (2) mindestens eine der auflaminierten Folien (5) mit Laser beschriftet wird.

17. Verfahren nach Anspruch 15 oder 16, **dadurch gekennzeichnet, dass** die plastifizierte Personalisierseite (2) mit dem maschinenlesbaren IC und der kontaktlosen Übertragungseinrichtung als Vorsatz auf die Buchrücken-Innenseite laminiert wird.

18. Verfahren nach einem der Ansprüche 15 oder 17, **dadurch gekennzeichnet, dass** in die plastifizierte Personalisierseite (2) Ausstanzungen (18) eingebracht werden.

19. Verfahren nach einem der Ansprüche 15 bis 18, , **dadurch gekennzeichnet, dass** bei einem Mehrlagenverbund der Personalisierseite (2, 5, 6, 15) zum Schutz der Papierinnenlage (2) die Delamination beziehungsweise Spaltung an den Stanzkanten durch ein stückweises Freistanzen des Papiersubstrates (2) in diesen berandeten Bereichen behoben wird.
